# EUROPÄISCHE PATENTSCHRIFT

(11) **EP 0 920 930 B1**
(45) Veröffentlichungstag und Bekanntmachung des Hinweises auf die Patenterteilung: **07.07.2004**
(21) Anmeldenummer: 98122105.4
(22) Anmeldetag: 21.11.1998
(51) Int. Cl.: B21C 47/14, B21C 47/26

(54) **Vorrichtung zum Kippen von Drahtwindungen hinter einem Windungsleger in einer Drahtstrasse**
Device for tilting wire windings after a coil forming head in a wire rolling line
Dispositif pour basculer des boucles de fil après une tête de formation de boucles dans une ligne de laminage de fil

(30) Priorität: 05.12.1997 DE 19754081
(43) Veröffentlichungstag der Anmeldung: 09.06.1999
(73) Patentinhaber: SMS Demag AG, 40237 Düsseldorf (DE)
(72) Erfinder: David, Siegfried, 57271 Hilchenbach (DE); Keller, Karl, 57271 Hilchenbach (DE)
(74) Vertreter: Valentin, Ekkehard, Dipl.-Ing.

(56) Entgegenhaltungen:
- DE-A- 3 347 031
- US-A- 3 405 885
- US-A- 3 469 429
- US-A- 3 469 798

## Beschreibung

Die Erfindung betrifft eine Vorrichtung zum Kippen von Drahtwindungen hinter einem Windungsleger in einer Drahtstrasse, insbesondere in einer Hochgeschwindigkeitsdrahtstrasse, wobei hinter dem Windungsleger und vor dem Legerollgang ein Gleitblech zum Kippen der Drahtwindungen angeordnet ist.

In einer Drahtstrasse, insbesondere in einer Hochgeschwindigkeitsdrahtstrasse, wird der Draht in einem Windungsleger zu Drahtwindungen geformt. Die Drahtwindungen werden anschließend einem als Kühlstrecke dienenden Transportband zugeführt. Hinter dem Transportband werden die Windungen in einer Bundbildestation zu stapelbaren und transportfähigen Drahtbunden gesammelt und gebunden. Wegen der hohen Drahtgeschwindigkeiten in einer Hochgeschwindigkeitsdrahtstrasse ist ein Umlenken des Drahtes am Ende der Drahtstrasse von horizontal in vertikal nicht möglich. Deshalb werden die Windungen in einem Windungsteger " stehend " gebildet und nach dem Verlassen des Windungslegers in die waagerechte Lage umgelegt, damit die Drahtwindungen auf dem Transportband horizontal aufgefächert aufliegen und optimal gekühlt werden können. Das Umlegen der Drahtwindungen auf das Transportband geschieht im bisherigen Stand der Technik durch verschiedene einfache, manchmal auch aufwendige Konstruktionen, die teilweise mit erheblichen Nachteilen belastet sind.

Aus der deutschen Offenlegungsschrift 28 37 912 ist eine Vorrichtung zum Ausfächern und Ablegen von Drahtwindungen auf ein als Kühlstrecke dienendes Transportband bekannt. Die Vorrichtung besteht aus einem Windungsleger mit gegenüber der Horizontalen in einem spitzen Winkel geneigten Rotationsachse und einem in Transportrichtung aufwärts geneigt verlaufenden ersten Abschnitt des Transportbandes. Der erste Abschnitt des Transportbandes ist um eine im Ablegebereich in Transportrichtung entfernte Schwenkachse schwenkbar, um die Fallhöhe der aus dem Windungsleger austretenden Windungen zu verändern. Der Windungsleger hat ein Legerohr, dessen Steigung veränderlich ist, um die Austrittsgeschwindigkeit der austretenden Windungen und damit die Charakteristik der ballistischen Legekurve zu verändern. Durch diese Maßnahmen sollen die auf das Transportband auftreffenden Windungen frei von einer bremsenden Wirkung des Transportbandes auf das Transportband umkippen. Nachteilig bei dieser vorbekannten Vorrichtung zum Ausfächem und Ablegen der Drahtwindungen ist der erhebliche kontruktive und regeltechnische Aufwand, mit dem die Charakteristik der ballistischen Legekurve der Drahtwindungen verändert wird.

Aus der US - A - 3 405 885 ist eine Vorrichtung zum Kippen von Drahtwindungen hinter einem Windungsleger in einer Drahstrasse bekannt, wobei hinter dem Windungsleger und vor dem Legerollgang ein Gleitblech zum Kippen der Drahtwindungen angeordnet ist. Ein Nachteil dieser Vorrichtung besteht darin, dass das Gleitblech fest mit dem Windungsleger verbunden ist. Bei einem Programmwechsel muß daher der gesamte Windungsleger getauscht werden.

Aufgabe der vorliegenden Erfindung ist es, eine einfache und unkomplizierte Vorrichtung zum Kippen der Drahtwindungen hinter dem Windungsleger in einer Drahtstrasse, insbesondere in einer Hochgeschwindigkeitsstrasse zu schaffen, welche schnell montiert und demontiert werden kann, um einen schnellen Programmwechsel zu ermöglichen.

Diese Vorrichtung soll insbesondere beim Kippen von dünnem Draht eingesetzt werden können, da dieser dünne, glühende Draht empfindlich auf äußere Krafteinwirkungen bspw. Stöße reagiert.

Diese Aufgabe wird bei einer Vorrichtung zum Kippen der Drahtwindungen der im Oberbegriff von Anspruch 1 genannten Art dadurch gelöst, dass das Gleitblech am Windungsleger in mindestens zwei Montagetaschen eingehängt ist.

Weitere Ausgestaltungen der Erfindung sind in den Unteransprüche beschrieben.

Indem das Gleitblech nur in zwei Montagetaschen eingehängt wird, wird eine kurze Montagezeit erreicht. Bei einem Programmwechsel wird, wenn es erforderlich oder sinnvoll ist, nur das Gleitblech ausgetauscht. Alle übrigen Komponenten der Drahtstrasse, insbesondere der Windungsleger und das Kühltransportband bzw. der legerollgang brauchen nicht ausgetauscht zu werden oder konstruktiv umgestaltet werden.

In weiterer Ausgestaltung der Erfindung wird der Aufhängepunkt für das Gleitblech am Montagehaken so gewählt, dass das Gleitblech immer durch sein Eigengewicht an den Windungsleger gedrückt wird.

In Ausgestaltung der Erfindung ist das Gleitblech als Gleitschale vorzugsweise mit kegeligen Querschnitt ausgebildet. Es kann er weiterhin vorgesehen sein, dass der Radius der Gleitschale größer ist als der Windungsradius, damit die Drahtwindungen seitlich etwas Freiraum haben, aber trotzdem von unten unterstützt und abgebremst werden.

Weiterhin kann vorgesehen sein, das Gleitblech / die Gleitschale gegenüber der Mittenachse des Windunglegers mit einem Winkel zwischen 1° und 10° nach unten geneigt ist. Durch den Einsatz verschiedener Gleitbleche / Gleitschalen mit unterschiedlichem Winkel α und mit unterschiedlicher Länge L wird jede gewünschte Betriebsweise erreicht.

Die Länge L des Gleitbleches / der Gleitschale in Legerichtung ist veränderlich und beträgt zwischen 100 mm und 500 mm. Die Länge des Gleitblechs / der Gleitschale richtet sich nach der Walzgeschwindigkeit. Die Windungen müssen beim Kippen abgebremst werden, sie dürfen aber nicht zum Stillstand kommen.

Die Erfindung wird anhand eines Ausführungsbeispiels gemäß der Figuren 1 bis 3 beschrieben. Es zeigen:
- Figur 1:: in Seitenansicht die Anordnung der Gleitschale zwischen Windungsleger und Legerollgang.
- Figur 2:: Die Aufhängung der Gleitschale am Windungsleger in Seitenansicht und in
- Figur 3:: in einer Ansicht von vorne.

Der in einer Hochgeschwindigkeitsdrahtstraße ausgewalzte dünne Draht 1 verläßt den Windungsleger 2 mit einer Horizontalgeschwindigkeit, die aus dem Produkt aus Umfangsgeschwindigkeit des Legerohres und dem Tangens des Austrittswinkels berechnet wird nach der Formel:${\text{V}}_{\text{H}} {\text{= V}}_{\text{U}} \text{* tanα}$

Bspw. tritt der Draht bei 120 m/s Umfangsgeschwindigkeit mit einem Austrittswinkel von 2° mit einer Horizontalgeschwindigkeit von${\text{V}}_{\text{H}} {\text{= 120 m/s}}^{\text{-}} \text{* tan 2°= 4,2 m/s}$ aus dem Windungsleger 2 heraus. Diese Horizontalgeschwindigkeit wird überlagert durch die zunehmende Vertikalgeschwindigkeit, die durch die Erdbeschleunigung entsteht, ähnlich einer Wurfparabel 4.

Die Drahtwindungen treffen auf das erfindungsgemäße Gleitblech 6, welches als Gleitschale ausgebildet ist. Durch die Reibung zwischen Draht 1 und der Gleitschale 6 werden die Drahtwindungen auf der Unterseite abgebremst und gekippt (siehe Fig. 1). Die Drahtwindungen werden hinter der Gleitschale auf den Legerollgang 3 aufgefächert abgelegt.

Figur 2 zeigt, daß die Gleitschale 6 außen mit vorstehenden Aufhängezapfen 11 versehen ist, die in eine Montagetasche 5 eingehängt sind. Die Montagetaschen sind in Montagehalterungen 12 eingeformt, die ihrerseits mit dem Windungsleger 2 fest verbunden sind.

Figur 3 zeigt, daß⁻die Gleitschale 6 mittels eines Montageseils 7 von einem Montagehaken 8 gehalten wird, wobei das Montageseil die seitlich überstehenden Anhängezapfen 11 der Gleitschale 6 umgreift. Der Schwerpunkt der Gleitschale 6 und deren Aufhängung wird so gewählt, daß die eine Stirnseite der Gleitschale immer an die Stirnseite der Schutzhaube 9 des Windungslegers 2 gedrückt wird, wodurch jeglicher Spalt vermieden wird. Das Andrückmoment bzw. die Andrückkraft der Gleitschale 6 an die Schutzhaube 9 ist dabei immer größer als das Reibmoment, welches durch die Reibung der Drahtwindungen 1 auf der Gleitschale 6 entsteht.

Der Radius R der Gleitschale 6 wird vorzugsweise größer als der Radius der Drahtwindungen 1 ausgeführt, damit die Windungen seitlich etwas freien Raum haben und durch die Wände der Gleitschale 6 nicht eingezwängt bzw. umgeformt oder beschädigt werden.

Durch den Einsatz verschiedener Gleitschalen 6 mit unterschiedlichem Kegelwinkel α und unterschiedlicher Länge L wird jede gewünschte Betriebsweise erreicht (siehe Fig. 2).

Bei einem Programmwechsel wird, wenn es erforderlich oder sinnvoll ist, nur die Gleitschale 6 ausgetauscht.

## Patentansprüche

1. Vorrichtung zum Kippen von Drahtwindungen hinter einem Windungsleger (2) in einer Drahtstrasse, insbesondere in einer Hochgeschwindigkeitsstrasse, wobei hinter dem Windungsleger (2) und vor dem Legerollgang (3) ein Gleitblech (6) zum Kippen der Drahtwindungen (1) angeordnet ist,
**dadurch gekennzeichnet,**
**dass** das Gleitblech (6) am Windungsleger (2) in mindestens zwei Montagetaschen (5) eingehängt ist.

2. Vorrichtung nach Anspruch 1,
**dadurch gekennzeichnet,**
**dass** das Gleitblech (6) mit seitlich überstehenden Anhängezapfen (11) versehen ist, die in die Montagetaschen (5) eingreifen.

3. Vorrichtung nach Anspruch 2,
**dadurch gekennzeichnet,**
**dass** an den Anhängezapfen (11) jeweils mindestens eine Sicherungsscheibe (10) angeordnet ist, mit denen das Verrutschen eines Montageseils (7) verhindert wird.

4. Vorrichtung nach Anspruch 3 ,
**dadurch gekennzeichnet,**
**dass** das Montageseil (7) an einem Montagehaken (8) gehalten ist.

5. Vorrichtung nach Anspruch 4,
**dadurch gekennzeichnet,**
**dass** der Aufhängepunkt des Gleitblechs (6) am Montagehaken (8) so gewählt ist, dass das Gleitblech (6) durch sein Eigengewicht an den Windungsleger (2) gedrückt wird.

6. Vorrichtung nach mindestens einem der Ansprüche 1 bis 5,
**dadurch gekennzeichnet,**
**dass** das Gleitblech (6) als eine Gleitschale (6) ausgebildet ist, vorzugsweise mit einem kegeligen Querschnitt.

7. Vorrichtung nach Anspruch 6,
**dadurch gekennzeichnet, dass** die Gleitschale (6) einen Kegeligen Querschnitt aufweist, und der Kegelwinkel (α) der Gleitschale (6) zwischen 1 ° und 10° beträgt.

## Claims

1. A device for tilting wire coils downstream of a laying head (2) in a wire mill, particularly a high-speed wire mill, wherein a guide plate (6) for tilting the wire coils (1) is arranged downstream of the laying head (2) and upstream of the laying roller table (3), **characterized in that** the guide plate (6) is suspended on the laying head (2) in at least two mounting brackets (5).

2. The device according to Claim 1, **characterized in that** the guide plate (6) is provided with laterally protruding suspension pins (11) that engage into the mounting brackets (5).

3. The device according to Claim 2, **characterized in that** at least one respective lock washer (10) is arranged on each suspension pin (11) in order to prevent a mounting cable (7) from shifting.

4. The device according to Claim 3, **characterized in that** the mounting cable (7) is held on a mounting hook (8).

5. The device according to Claim 4, **characterized in that** the suspension point of the guide plate (6) on the mounting hook (8) is chosen such that the guide plate (6) is pressed against the laying head (2) by its own weight.

6. The device according to at least one of Claims 1-5, **characterized in that** the guide plate (6) is realized in the form of a guide bowl (6) that preferably has a conical cross section.

7. The device according to Claim 6, **characterized in that** the guide bowl (6) has a conical cross section, and **in that** the cone angle ( ) of the guide bowl (6) lies between 1° and 10°.

## Revendications

1. Dispositif pour faire basculer des spires de fil derrière un metteur en spires (2) dans une voie de convoyage de fil, notamment une voie à grande vitesse, étant disposé derrière le metteur en spires (2) et avant le convoyeur à rouleaux (3) une tôle de glissement (6) pour faire basculer les spires de fil (1), **caractérisé en ce que** la tôle de glissement (6) est accrochée au metteur en spires (2) dans au moins deux poches de montage (5).

2. Dispositif selon la revendication 1, **caractérisé en ce que** la tôle de glissement (6) est équipée de tourillons d'accrochage (11) en saillie latérale qui s'engrènent dans les poches de montage (5).

3. Dispositif selon la revendication 2, **caractérisé en ce que** sur le tourillon d'accrochage (11) est disposée au moins une rondelle de sécurité (10) qui empêche le dérapage d'un câble de montage (7).

4. Dispositif selon la revendication 3, **caractérisé en ce que** le câble de montage (7) est maintenu sur un crochet de montage (8).

5. Dispositif selon la revendication 4, **caractérisé en ce que** le point d'accrochage de la tôle de glissement (6) sur le crochet de montage (8) est choisi de manière à ce que la tôle de glissement (6) soit comprimée de par son poids propre sur le metteur en spires (2).

6. Dispositif selon au moins l'une quelconque des revendications 1 à 5, **caractérisé en ce que** la tôle de glissement (6) est conçue comme une coque de glissement (6), de préférence à section transversale conique.

7. Dispositif selon la revendication 6, **caractérisé en ce que** la coque de glissement (6) présente une section transversale conique et que l'angle de cône ( ) de la coque de glissement (6) est de 1 ° à 10°.
